# EUROPÄISCHE PATENTSCHRIFT

(11) **EP 1 053 064 B1**
(45) Veröffentlichungstag und Bekanntmachung des Hinweises auf die Patenterteilung: **08.05.2002**
(21) Anmeldenummer: 99907481.8
(22) Anmeldetag: 02.02.1999
(51) Int. Cl.: B21C 3/14

(54) **VERFAHREN UND VORRICHTUNG ZUR HYDRODYNAMISCHEN ZIEHUMFORMUNG VON SCHICHTVERBUNDDRAHT MITTELS SCHMIERMITTELBEAUFSCHLAGTEN MEHRFACH-ZIEHANLAGEN**
METHOD AND DEVICE FOR THE DEFORMATION BY HYDRODYNAMIC DRAWING OF MULTI-LAYER COMPOSITE WIRE BY MEANS OF LUBRICANT-SUPPLIED MULTIPLE DRAWING MACHINES
PROCEDE ET DISPOSITIF POUR LE FACONNAGE PAR TREFILAGE HYDRODYNAMIQUE DE FIL COMPOSITE STRATIFIE AU MOYEN DE BANCS DE TREFILAGE MULTIPLE ALIMENTES EN LUBRIFIANT

(30) Priorität: 02.02.1998 DE 19804016; 10.03.1998 DE 19810342
(43) Veröffentlichungstag der Anmeldung: 22.11.2000
(73) Patentinhaber: C.M.T.M. Dr. Muller Verfahrenstechnik GmbH, 07318 Saalfeld (DE)
(72) Erfinder: MÜLLER, Volker, D-07318 Saalfeld (DE); SOMMER, Hans, D-07318 Saalfeld (DE)
(74) Vertreter: Meissner, Bolte & Partner
(86) Internationale Anmeldenummer: EP9900680
(87) Internationale Veröffentlichungsnummer: WO9938625

(56) Entgegenhaltungen:
- EP-A- 0 013 012
- WO-A-96/14946
- DE-A- 3 542 293
- FR-A- 2 364 706
- GB-A- 2 057 321
- US-A- 3 413 832

## Beschreibung

Die Erfindung betrifft ein Verfahren und eine Vorrichtung zur hydrodynamischen Ziehumformung von Schichtverbunddraht mittels schmiermittelbeaufschlagten Mehrfach-Ziehanlagen gemäß Oberbegriff des Patentanspruches 1 bzw. 4 siehe z.B. US-A-3 641 795.

Die Verarbeitung von Verbunddrähten durch Ziehen mit Hartmetallziehsteinen unter Einsatz spezieller Ziehhilfsmittel insbesondere bei schwer umformbaren Werkstoffen ist an sich bekannt.
Beispielsweise wurde in der WO 96/14946 ein Verfahren und eine Vorrichtung zum Umformen oder Beschichten von strangförmigem metallischem Umformgut vorgeschlagen, wobei dort feste, halbfeste und flüssige Schmierstoffe eingesetzt werden, mit denen auf dem Umformgut eine Schmierstoffschicht erzeugt wird.

Gemäß dortiger Lösung ist eine Druckkammer vorgesehen, welche eine Zuführung für Schmierstoff aufweist. Beim Ziehen des strangförmigen metallischen Umformgutes durch die Druckkammer wird der Schmierstoff auf die Oberfläche des Umformgutes aufgepreßt, wobei mehrere Umformstufen ohne weitere Zwischenbeschichtungen durchlaufen werden können. Konkret wird nach WO 96/14946 bei einer Geschwindigkeit von 1,5 m/s der durch die Druckkammer bewegte Stahldraht bei etwa 40°C unter einem Druck von 150 MPa stehenden Schmierstoff mit einem homogenen, dünnen und festhaftenden Schmierstoffilm beschichtet. Dieser derart beschichtete Stahldraht wird dann zu einer als Ziehstein ausgebildeten Auslaufdüse geführt und hierbei derart aufgeprägt, daß es möglich sein soll, den Stahldraht ohne zusätzlichen Schmierstoff weiteren Umformungen zu unterziehen.

Für den Fall einer produktionsbedingten Unterbrechung des Durchlaufs des Umformgutes durch die bekannte Druckkammer, was z.B. durch Drahtabriß oder durch andere bekannte Probleme erfolgen kann, wird für das Wiederanfahren eine kurzzeitige Umkehr der zwischen Umformgut und Umformwerkzeug während des Umformprozesses vorhandenen Relativbewegung und/oder eine Absenkung des auf den Schmierstoff in der Druckkammer erzeugten Druckes vorgenommen.

Es hat sich jedoch gezeigt, daß das aus der WO 96/14946 beschriebene Verfahren dann keine qualitativ hochwertige Umformung zuläßt, wenn es gilt, Schichtverbunddrähte mit einem Kernwerkstoff hoher Festigkeit und einem extrem weichen Mantelwerkstoff zu bearbeiten.

Beim gemeinsamen Ziehen eines solches Verbunddrahtes wird insbesondere beim Anfahren oder Wiederanfahren das weiche Mantelmaterial vom Kern abgestreift und es kommt zum Fressen des Materials im Ziehstein. Im Falle des Wiederanfahrens bei mehrstufigen Ziehanlagen baut sich beim sogenannten hydrodynamischen Ziehen der Ziehmitteldruck nach dem Stillsetzen der Anlage ab. In diesem Falle besteht die latente Gefahr, daß der Ziehstein infolge der Drahtentspannung die restlich vorhandene Ziehmittelschicht durchdringt, so daß beim erneuten Anfahren sich der Drahtwerkstoff auf der Werkzeugoberfläche, d.h. dem Ziehstein ansetzt mit den bereits beschriebenen nachteiligen Folgen des Fressens oder eines Drahtabrisses.

Wird die zu beachtende Wechselwirkung zwischen den Verhältnissen von Druck und Temperatur am bzw. im Ziehstein und damit beim Ziehmittel vernachlässigt oder nicht ausreichend beachtet, kommt es entweder im Betrieb durch Eigenerwärmung beim Ziehen zum Verflüssigen des Ziehmittels mit der Folge, daß die hydrodynamischen Verhältnisse zusammenbrechen. Um diesem entgegenzuwirken, wird nach WO 96/14946 ein laufendes Nachpressen von Zieh- bzw. Schmiermittel vorgenommen, wobei der technische Aufwand hierfür erheblich ist.
Beim erwähnten Fertigungsstillstand, dies ist auch bei optimalen Produktionsbedingungen mehrmals am Tage der Fall, bildet sich andererseits durch Abkühlprozesse ein glasartiger Pfropfen des Schmiermittels mit der Gefahr eines oben erläuterten Drahtabrisses.

Aus der US 3,641,795 ist eine Druckkammer bekannt, bei welcher über eine Füllöffnung, die zunächst einseitig verschlossen wird, Schmiermittel eingebracht und dieses mit einem sog. Vibrationsdraht verteilt und verdichtet wird. Eine weitere Verdichtung erfolgt mittels einer Hydraulikeinheit. Nach dem sogestalteten Prepacking wird dann eine Durchgangsbohrung in das verdichtete Schmiermittel, welches sich im inneren der Vorrichtung befindet, eingebracht und die Vorrichtung wird in die Ziehanlage integriert. Eine geregelte Druckvorgabe, insbesondere beim Anfahren oder Wiederanfahren einer Mehrfach-Ziehanlage ist jedoch mit der Lösung nach US 3,641,795 nicht möglich. Wird die Anlage nach einer bestimmten Betriebszeit angehalten, steht darüber hinaus nicht mehr ausreichend Restdruck zur Verfügung, so daß die bekannte Vorrichtung demontiert und erneut ein Prepacking vorzunehmen ist.

Aus der EP 0 013 012 A1 ist bekannt, durch Druck- und/oder Wärmeeinwirkung einen bei Raumtemperatur halbfesten oder festen Schmierstoff zu verflüssigen. Ein solches Verflüssigen des Schmierstoffes ist jedoch äußerst nachteilig, da die Gefahr besteht, daß Schmiermittel ohne Entfaltung der Schmierwirkung aus dem Ziehspalt gedrückt wird.

Es ist daher ausgehend vom Bekannten Aufgabe der Erfindung, ein Verfahren und eine Vorrichtung zur hydrodynamischen Ziehumformung von Schichtverbunddraht mittels schmiermittelbeaufschlagten Mehrfach-Ziehanlagen anzugeben, das bei Verbunddrähten mit extrem hartem Kernwerkstoff sowie weichem Mantelmaterial ein sicheres Anfahren und Wiederanfahren der Anlagen ohne Gefahr eines Drahtabrisses oder verminderter Ziehqualität gestattet.

Die Lösung der Aufgabe der Erfindung erfolgt mit einem Verfahren in seiner Definition gemäß Patentanspruch 1 sowie mit einer Vorrichtung nach den Merkmalen des Patentanspruches 4, wobei die Unteransprüche mindestens zweckmäßige Ausgestaltungen und Weiterbildungen umfassen.

Der Grundgedanke der Erfindung liegt demnach darin, beim Anfahren oder Wiederanfahren der Mehrfach-Ziehanlage unmittelbar vor jedem Ziehstein der entsprechenden Ziehstufe mittels einer lokalen Druckkammer einen Schmier- oder Ziehmitteldruck aufzubauen, so daß das Umformgut den Ziehprozeß mit dem gewünschten Erfolg durchlaufen kann. Während des eigentlichen Ziehbetriebes werden die für das Anfahren oder Wiederanfahren geschaffenen Bedingungen für Druck und Temperatur des Schmiermittels durch an sich bekannte hydrodynamische Effekte in der Wechselwirkung Umformgut, Schmiermittel und Ziehstein sowie freigesetzte Wärmeenergie beim Umformen und Kühlung des Ziehsteins aufrechterhalten.

Mit dem erfindungsgemäßen Verfahren sowie der zugehörigen Vorrichtung werden bereits bei Beginn des Ziehvorgangs quasi hydrostatische Druckverhältnisse für das Schmiermittel geschaffen, so daß das beim Stand der Technik auftretende nachteilige Zurückfahren des Umformgutes entfallen kann.

In einer bevorzugten Ausführungsform der Erfindung gestaltet sich das Verfahren zur Ziehumformung wie folgt.

Vor dem Anfahren oder Wiederanfahren einer an sich bekannten Mehrfach-Ziehanlage wird unmittelbar vor dem Ziehstein jeder Ziehstufe mittels einer vom Schichtverbunddraht durchlaufenen, beheizten Druckkammer auf das dort zugeführte Zieh- und Schmiermittel und den Schichtverbunddraht ein hydrostatischer Startdruck im Ziehspalt aufgebaut, so daß insbesondere die erwähnten Schichtverbunddrähte mit hochfestem Kern und weichem Mantelwerkstoff qualitativ hochwertig umformbar sind. Es sei an dieser Stelle angemerkt, daß mit dem erfindungsgemäßen Verfahren ein Schichtverbunddraht mit einem hochfesten Stahlkern sowie einer Aluminiumhülle, wobei der Hüllenanteil 40 bis 70 Volumen-% beträgt, sicher umgeformt werden konnte. Weiterhin wird verfahrensgemäß während des fortgesetzten kontinuierlichen Ziehens in an sich bekannter Weise durch Mitnahme von Schmiermittel für sich im Ziehspalt aufbauende hydrodynamische Druckverhältnisse Sorge getragen.

Der Startdruck für jede Ziehstufe wird durch eine Hydraulikregelung voreingestellt und überwacht, wobei das Vorheizen der Druckkammern ebenfalls regelungstechnisch kontrolliert wird. Beim Erreichen eines wählbaren Druck/Temperaturbereiches aller Stufen wird dann ein Freigabesignal erzeugt, welches den Beginn des Ziehvorgangs auslöst.
Während des Ziehvorgangs werden die Druck- und Temperaturverhältnisse in jeder Druckkammer laufend überwacht, wobei mit einsetzender Erwärmung der Ziehsteine durch den Ziehvorgang die Fremdheizung der Druckkammer deaktivierbar ist.
Gemäß einer bevorzugten Ausführungsform wird in die Druckkammer jeder Ziehstufe ein Start- oder Wiederanfahrdruck im Bereich von 100 bis 130 bar eingestellt.

Bei der erfindungsgemäßen Vorrichtung wird von einer Mehrfach-Ziehanlage ausgegangen, wobei jede Ziehstufe mindestens einen Vor- und Ziehstein umfaßt und am Vorstein eine an sich bekannte Schmiermittelaufgabe angeordnet ist.

Zwischen Vor- und Ziehstein ist eine mit diesen eine bauliche Einheit bildende beheizte Druckkammer vorgesehen. Die Druckkammer umfaßt eine Drahtdurchgangsbohrung sowie einen seitlichen Schmiermittelkanal zur Aufnahme der Startschmiermittelmenge.
Weiterhin ist eine, vorzugsweise hydraulisch betätigbare Druckerzeugungseinrichtung so an der Druckkammer angeordnet, daß über eine weitere Schmiermittelaufgabe das dem Schmiermittelkanal zugeführte Schmiermittel mit einem vorgegebenen Druck in die Durchgangsbohrung bzw. den entsprechenden Druckkammerraum preßbar ist und im Zusammenwirken mit der in der Druckkammer vorgesehenen Heizeinrichtung sich ein teigigpastöser Zustand des Schmiermittels einstellt.

Durch einen im seitlichen Schmiermittelkanal mindestens teilweise geführten Druckstößel, welcher von einem Hydraulikzylinder betätigbar ist, wird der gewünschte Schmiermitteldruck im Schmiermittelkanal bzw. im Druckkammerraum aufrechterhalten. Die Bewegung oder Lage des Stößels wird mit geeigneter Sensorik erfaßt und dient dem mittelbaren Feststellen der Druckverhältnisse in der Druckkammer.

Die Druckkammer wird gemäß einem Grundgedanken der Erfindung zwischen Vor- und Ziehstein einer üblichen Doppelsteinanordnung, eingefügt und ist insgesamt kleinbauend. Zur Bildung der baulichen Einheit besitzen die Aufnahmen von Vor- und Ziehstein sowie die Druckkammer in Ziehrichtung verlaufende Paßbohrungen, die entsprechende Befestigungsmittel, beispielsweise Spannbolzen, führen.

Weiterhin weist die Druckkammer vorzugsweise seitliche Bohrungen oder Aussparungen zum Aufnehmen von elektrischen Heizelementen sowie mindestens eines Temperatursensors auf, um die definierten Temperaturverhältnisse beim Anfahren oder Wiederanfahren der Anlage in jeder Ziehstufe überwachen und einstellen zu können.

Eine Druck/Temperatur-Regeleinrichtung überwacht die Druck- und Temperaturverhältnisse aller Druckkammern der Ziehstufen und gibt den Beginn sowie das Wiederanfahren der Ziehanlage frei. Weiterhin kann mit dieser Regeleinrichtung nach extern vorgebbaren Parametern eine an sich bekannte Ziehsteinkühlung gesteuert werden.

Aus dem oben Genannten wird deutlich, daß die vor jeder Ziehstufe eine bauliche Einheit mit Vor- und Ziehstein bildende Druckkammer nur dann mit einem äußeren Druck beaufschlagt wird, wenn ein Anfahren oder Wiederanfahren erforderlich ist. Die für das Anfahren oder Wiederanfahren zuzuführende Schmiermittelmenge, welche über den seitlichen Schmiermittelkanal in die Druckkammer gelangt, ist gering, so daß das Vorsehen voluminöser Vorratsgefäße für die zusätzliche Schmiermittelzuführung entfallen kann.
Letztendlich dient die Druck/Temperatur-Regeleinrichtung der erfindungsgemäßen Vorrichtung auch der laufenden Überwachung des Ziehvorgangs, da Druckabfälle in der Druckkammer beim kontinuierlichen Betrieb der Ziehanlage auf Unregelmäßigkeiten des Ziehvorgangs oder des Umformgutes schließen lassen.

Mittels der Erfindung gelingt es also ein Verfahren und eine Vorrichtung zum hydrodynamischen Ziehumformen von Schichtverbunddraht mittels schmiermittelbeaufschlagten Mehrfach-Ziehanlagen anzugeben, wobei schwerpunktseitig auf ein sicheres Anfahren und Wiederanfahren der Anlage ohne Gefahr eines Drahtabrisses oder verminderter Ziehqualität abgestellt wird. Mit dem Verfahren wird sowohl vor dem Ziehstein jeder Ziehstufe mittels einer beheizten Druckkammer auf das dort zugeführte Zieh- und Schmiermittel und den Schichtverbunddraht ein hydrostatischer Startdruck im Ziehspalt aufgebaut als auch ein gezieltes Vorheizen vorgenommen. Dann, wenn für alle Kammern definierte Druck- und Temperaturverhältnisse anliegen, erfolgt eine Freigabe des Ziehvorganges. Das Zieh- und Schmiermittel wird also von Anfang an in einen teigig-pastösen Zustand versetzt, so daß mit beginnender Ziehbewegung sich solche hydrodynamischen Verhältnisse einstellen, die dann während des fortgesetzten, kontinuierlichen Ziehens eine ausreichende Schmiermittelversorgung im Ziehspalt gestatten.

In Ausgestaltung der Erfindung wird durch laufende Überwachung von Druck und Temperatur in jeder Druckkammer geprüft, wann und inwieweit, bedingt durch einsetzende Erwärmung beim Ziehvorgang eine vorgesehene Fremdheizung zu deaktivieren ist. Hierbei wird die unterschiedliche Wärmeentwicklung in den jeweiligen Ziehstufen berücksichtigt.

Die Erfindung soll nachstehend anhand eines Ausführungsbeispieles sowie unter Zuhilfenahme von Figuren näher erläutert werden.

Hierbei zeigen:
- Fig. 1a und 1b: je eine Seitenansicht und eine Draufsicht auf die Baueinheit Ziehstufe, umfassend Vorstein- und Ziehsteinaufnahme sowie Druckkammer, und
- Fig. 2: eine Schnittdarstellung der Druckkammer.

Die Ziehstufen 1 nach Fig. 1a und 1b umfassen je eine Vorsteinaufnahme 2, eine Druckkammer 3 und eine Ziehsteinaufnahme 4 mit einem nicht dargestellten Ziehstein. Ein an sich bekannter, mit unterbrochenen Linien dargestellter Schmiermittelkasten 5 dient der Aufnahme von Schmiermittel, welches beim laufenden Ziehvorgang für hydrodynamische Druckverhältnisse im und um den Ziehspalt Sorge trägt.

Der umzuformende Verbunddraht 6 gelangt nun über den Schmiermittelkasten 5, die Vorsteinaufnahme 2 in die Druckkammer 3 und anschließend zum in der Ziehsteinaufnahme 4 vorhandenen Ziehstein, um dort der eigentlichen Umformung Stufe für Stufe unterworfen zu werden.

Wie aus der Draufsicht nach Fig. 1b ersichtlich, weist die Druckkammer 3 einen seitlich angeordneten Hydraulikzylinder 12 auf, welcher im Zusammenwirken mit den in Fig. 2 gezeigten Elementen eine Druckerzeugungseinrichtung 9 bildet. Sensoren 17 überwachen die Position eines in der Fig. 1b nicht gezeigten Druckstößels, um die Druckverhältnisse in der Druckkammer 3 mittelbar zu erfassen. Weiterhin ist an der Ziehsteinaufnahme 4 eine an sich bekannte Ziehsteinkühlung 16 vorgesehen.

Die Elemente Vorsteinaufnahme 2, Druckkammer 3, Ziehsteinaufnahme 4 sowie Druckerzeugungseinrichtung 9 bilden eine von einer Grundplatte 18 getragene Baueinheit.

Der Aufbau der Druckkammer sei nun anhand der Schnittdarstellung nach Fig. 2 näher erläutert. Die Druckkammer 3 umfaßt einen seitlichen Schmiermittelkanal 8, welcher zur Drahtdurchgangsbohrung 7 der Druckkammer 3 führt. Eine trichterartige Schmiermittelaufgabe 11 dient dem Zuführen von Schmiermittel für den Fall des Startens bzw. Anfahrens oder Wiederanfahrens der Ziehanlage.

Ein Druckstößel 10 befindet sich in der Druckerzeugungseinrichtung 9 und wird von dem Hydraulikzylinder 12 betätigt, d.h. in Richtung Drahtdurchgangsbohrung 7 der Druckkammer 3 verschoben. Der Stößel 10 ist mindestens teilweise im seitlichen Schmiermittelkanal 8 geführt und baut die Druckverhältnisse in der Druckkammer, d.h. im Druckkammerraum der Drahtdurchgangsbohrung 7 auf.

Weiterhin besitzt die Druckkammer 3 Bohrungen 13 zur Aufnahme von vorzugsweise elektrischen Heizelementen sowie eine Bohrung 14, die dem Befestigen eines Temperatursensors dient.

Paßbohrungen 15 dienen der Aufnahme nicht gezeigter Spannschrauben, um eine feste, dichte Preßverbindung zwischen Druckkammer 3 und benachbarter Vorsteinaufnahme 2 bzw. Ziehsteinaufnahme 4 zu gewährleisten.

Eine nicht dargestellte Druck/Temperatur-Regeleinrichtung erfaßt im Zusammenwirken mit den Sensoren 17 sowie dem in der Bohrung 14 befindlichen Temperatursensor laufend die Druck- und Temperaturverhältnisse der Druckkammern aller Ziehstufen und gibt beim Erreichen vorgegebener Werte den Beginn sowie das Wiederanfahren der Ziehanlage frei. Gleichfalls ist die erwähnte Regeleinrichtung in der Lage, eine an sich bekannte Ziehsteinkühlung zu steuern.

Mit dem vorstehend beschriebenen Ausführungsbeispiel gelingt es, in mehrstufigen Ziehanlagen Schichtverbunddrähte mit hochfestem Kern, jedoch weichem Hüllmaterial sicher umzuformen, ohne daß unerwünschte Abrisse oder ein Fressen des Umformgutes in den Ziehsteinen auftritt. Die in jeder Ziehstufe vorzusehenden Druckkammern besitzen einen äußerst einfachen Aufbau und können in Verbindung mit an sich bekannten Vor- und Ziehsteinaufnahmen eine nur jeweils geringen Bauraum umfassende Einheit bilden, so daß ein Nachrüsten in vorhandene Anlagen problemlos möglich ist.

### Bezugszeichenaufstellung

- 1: Ziehstufe
- 2: Vorsteinaufnahme
- 3: Druckkammer
- 4: Ziehsteinaufnahme
- 5: Schmiermittelkasten
- 6: Verbunddraht
- 7: Drahtdurchgangsbohrung in der Druckkammer
- 8: seitlicher Schmiermittelkanal
- 9: Druckerzeugungseinrichtung
- 10: Druckstößel
- 11: Schmiermittelaufgabe für Druckkammer
- 12: Hydraulikzylinder
- 13: Bohrungen für elektrische Heizelemente
- 14: Bohrungen für Temperatursensor
- 15: Paßbohrungen
- 16: Ziehsteinkühlung
- 17: Sensoren
- 18: Grundplatte

## Patentansprüche

1. Verfahren zur hydrodynamischen Ziehumformung von Schichtverbunddraht mit hochfestem Kern und weichem Mantelwerkstoff mittels schmiermittelbeaufschlagten Mehrfach-Ziehanlagen unter Verwendung einer Druckkammer, wobei vor dem Anfahren der Mehrfach-Ziehanlage unmittelbar vor dem Ziehstein jeder Ziehstufe mittels je einer vom Schichtverbunddraht durchlaufenen Druckkammer auf das dort zugeführte Zieh- und Schmiermittel und den Schichtverbunddraht ein hydrostatischer Startdruck im Ziehspalt aufgebaut wird, wobei weiterhin während des fortgesetzten kontinuierlichen Ziehens in an sich bekannter Weise durch Mitnahme von Schmiermittel sich im Ziehspalt hydrodynamische Druckverhältnisse aufbauen, **dadurch gekennzeichnet, daß** die Druckkammer beheizt ist, daß auch vor dem Wideranfahren ein hydrostatischer Startdruck im Ziehspalt aufgebaut wird, und daß der Startdruck für jede Ziehstufen-Druckkammer durch eine Hydraulikregelung voreingestellt und überwacht wird sowie das Vorheizen der Druckkammern auf eine vorgegebene Temperatur erfolgt und beim Erreichen eines wählbaren Druck/Temperaturbereiches aller Stufen die Freigabe des Ziehvorgangs vorgenommen wird.

2. Verfahren nach Anspruch 1,
**dadurch gekennzeichnet, daß**
während des Ziehvorgangs Druck- und Temperatur in jeder Druckkammer laufend überwacht werden, wobei mit einsetzender Erwärmung des oder der Ziehsteine durch den Ziehvorgang die Fremdheizung deaktiviert wird.

3. Verfahren nach einem der vorangegangenen Ansprüche,
**dadurch gekennzeichnet, daß**
der Start- und Wiederanfahrdruck in den Druckkammern vor jeder Ziehstufen-Druckkammer 100 bis 130 bar beträgt.

4. Vorrichtung zur hydrodynamischen Ziehumformung von Schichtverbunddraht mittels schmiermittelbeaufschlagten Mehrfach-Ziehanlagen, wobei zumindest die erste ziehstufe mindestens einen Vor- und Ziehstein und eine Druckkammer umfaßt, wobei,
zwischen Vor- und Ziehstein eine mit diesen eine bauliche Einheit bildende Druckkammer (3) vorgesehen ist,
die Druckkammer (3) eine Drahtdurchgangsbohrung (7) sowie einen seitlichen Schmiermittelkanal (8) aufweist,
weiterhin eine hydraulisch betätigbare Druckerzeugungseinrichtung (9) so an der Druckkammer (3) angeordnet ist, daß das
über eine weitere Schmiermittelaufgabe (11) dem Schmiermittelkanal (8) zugeführte Schmiermittel mit vorgebbarem Druck in die Drahtdurchgangsbohrung(7) preßbar ist und im Zusammenwirken
mit einer Heizeinrichtung in einen teigig-pastösen Zustand übergeht und den Schichtverbund-Ziehdraht vor dem Einlaufen in den jeweiligen Ziehstern
umgibt, und der seitliche Schmiermittelkanal (8) einen Druckstößel (10) aufnimmt, welcher von einem Hydraulikzylinder (12) betätigbar ist, **dadurch gekennzeichnet, daß** jede Ziehstufe einem Vor- und Ziehstein und eine Druckkammer umfaßt, daß, am Vorstein jeweils eine Schmiermittelaufgabe angeordnet ist, daß die Heizeinrichtung in der Druckkammer vorgesehen ist, und daß die Bewegung oder Lage des Stößels (10) zum mittelbaren Feststellen der Druckverhältnisse durch Sensoren (17) überwachbar ist.

5. Vorrichtung nach Anspruch 4,
**dadurch gekennzeichnet, daß**
die Druckkammer (3) seitliche Bohrungen oder Aussparungen (13) zur Aufnahme von vorzugsweise elektrischen Heizelementen sowie eine Bohrung (14) für einen Temperatursensor aufweist.

6. Vorrichtung nach Anspruch 4 oder 5,
**dadurch gekennzeichnet, daß**
zur Bildung der baulichen Einheit die Aufnahmen (2; 4) von Vorund Ziehstein sowie die Druckkammer (3) in Ziehrichtung verlaufende Paßbohrungen (15) zur Führung von Spann- und Befestigungsbolzen umfassen.

7. Vorrichtung nach einem der Ansprüche 4 bis 6, **gekennzeichnet durch**
eine Druck/Temperatur-Regeleinrichtung, welche die Druck- und Temperaturverhältnisse aller Druckkammern in den Ziehstufen-Druckkammern überwacht und den Beginn sowie das Wiederanfahren der Ziehanlage freigibt und entsprechend vorgebbarer Parameter eine an sich bekannte Ziehsteinkühlung steuert.

## Claims

1. A method of hydrodynamic drawing deformation of laminated composite wire, with a high-strength core and soft sheathing material, by means of lubricant-supplied multiple-drawing systems with the use of a pressure chamber, wherein, before starting the multiple-drawing system, a hydrostatic starting pressure is built up - on the drawing agent and lubricant supplied to the said pressure chamber and on the laminated composite wire - in the drawing gap immediately upstream of the drawing die of each drawing level by means, per drawing level, of one pressure chamber through which the laminated composite wire passes, wherein furthermore, because of lubricant carried along, hydrodynamic pressure conditions build up - in a manner which is known per se - in the drawing gap as the continuous drawing proceeds, **characterised in that** the pressure chamber is heated, a hydrostatic starting pressure is also built up in the drawing gap before restarting, and **in that** the starting pressure for each drawing-level pressure chamber is pre-set and monitored via a hydraulic control device, the pressure chambers are pre-heated to a specified temperature, and when a selectable pressure/temperature range has been reached at all levels the drawing process is enabled.

2. A method according to Claim 1, **characterised in that** pressure and temperature in each pressure chamber are monitored during the drawing process, wherein the external heating means is de-activated as the drawing die or dies are heated up by the said process.

3. A method according to one of the preceding claims, **characterised in that** the starting and restarting pressure in the pressure chambers upstream of each drawing-level pressure chamber is 100 to 130 bar.

4. A device for hydrodynamic drawing deformation of laminated composite wire by means of lubricant-supplied multiple-drawing systems wherein at least the first drawing level consists of at least one breakdown die and drawing die and one pressure chamber, wherein a pressure chamber (3) forming a structural unit therewith is provided between breakdown die and drawing die, the pressure chamber (3) has a bore for passage of the wire (7) and a lateral lubricant channel (8), furthermore a hydraulic pressure generator (9) is arranged on the pressure chamber (3) in such a way that the lubricant fed to the lubricant channel (8) via a lubricant feeder (11) is compressible into the wire-passage bore (7) at a specifiable pressure and, under the co-operating action of a heating device, changes into a doughy-pasty state and surrounds the laminated composite drawing-in wire before passing into the respective drawing die, and the lateral lubricant channel (8) accommodates a pressure rod (10) which is actuable by a hydraulic cylinder, **characterised in that** each drawing level consists of a breakdown die and drawing die and a pressure chamber, a further lubricant feeder is associated with the breakdown die in each case, the heating device is provided in the pressure chamber, and **in that** the movement or position of the rod (10) may be monitored by sensors (17) for indirectly determining the pressure conditions.

5. A device according to Claim 4, **characterised in that** the pressure chamber (3) has lateral bores or grooves (13) for accommodating preferably electric heating members, and a bore (14) for a temperature sensor.

6. A device according to Claim 4 or 5,
**characterised in that**, to form the structural unit, the mountings (2; 4) of the breakdown die and drawing die, and the pressure chamber (3) comprise locating bores (15) extending in the drawing direction for the guidance of clamping and strengthening bolts.

7. A device according to one of Claims 4 to 6, **characterised by** a pressure/temperature controller which monitors the conditions of pressure and temperature of all pressure chambers in the drawing-level pressure chambers and enables the start and restarting of the drawing system and in accordance with specifiable parameters controls a drawing-die cooler which is known per se.

## Revendications

1. Procédé de tréfilage hydrodynamique d'un fil métallique composite à couches avec coeur très résistant et matériau externe mou, au moyen d'installations multiples de tréfilage alimentées en lubrifiant, par utilisation d'une chambre sous pression, dans lequel, avant mise en marche de l'installation multiple de tréfilage, on constitue une pression hydrostatique de démarrage dans la fente de tréfilage, immédiatement devant la filière de chaque étage de tréfilage, au moyen d'une chambre de pression respective traversée par le fil métallique composite à couches, sur le fluide de tréfilage et lubrifiant amené à cet endroit, et sur le fil métallique composite à couches, dans lequel en outre il se constitue, dans la fente de tréfilage, des conditions de pression hydrodynamiques pendant le tréfilage continu poursuivi, de manière connue, par entraînement de lubrifiant, **caractérisé en ce que** la chambre sous pression est chauffée, **en ce qu'**on constitue aussi une pression de démarrage hydrostatique avant la remise en marche dans la fente de tréfilage, et **en ce que** la pression de démarrage pour chaque chambre sous pression des étages de tréfilage est préréglée et surveillée par une régulation hydraulique, et le préchauffage des chambres sous pression s'effectue à une température prédéterminée et lorsqu'est atteinte une plage de pressions/températures à sélectionner de tous les étages, il est procédé à l'autorisation de l'opération de tréfilage.

2. Procédé selon la revendication 1, **caractérisé en ce que** la pression et la température sont surveillées en permanence dans chaque chambre sous pression pendant l'opération de tréfilage, le chauffage externe étant désactivé lorsque la ou les filières commencent à s'échauffer du fait de l'opération de tréfilage.

3. Procédé selon l'une des revendications précédentes, **caractérisé en ce que** la pression de démarrage et de remise en marche dans les chambres sous pression est comprise entre 100 et 130 bars devant chaque chambre sous pression des étages de tréfilage.

4. Dispositif pour le tréfilage hydrodynamique d'un fil métallique composite à couches au moyen d'installations multiples de tréfilage fonctionnant au moyen d'un lubrifiant, au moins le premier étage de tréfilage comprenant une préfilière et filière ainsi qu'une chambre sous pression, dans lequel il est prévu entre la préfilière et la filière une chambre sous pression (3) formant avec celles-ci un ensemble constructif,
la chambre sous pression (3) présente un trou de passage du fil (7) ainsi qu'un canal de lubrifiant (8) latéral,
en outre un dispositif de production de pression (9), à actionnement hydraulique, est disposé sur la chambre sous pression (3) de manière que le lubrifiant acheminé vers le canal de lubrifiant (8), par un autre distributeur de lubrifiant (11), peut être injecté sous une pression qui peut être prédéterminée dans le trou de passage du fil (7), et, en coopération avec un dispositif de chauffage, passe dans un état pâteux, et entoure le fil métallique composite à couches avant son entrée dans la filière respective, et le canal de lubrifiant (8) latéral reçoit un coulisseau de pression (10) qui peut être actionné par un cylindre hydraulique (12), **caractérisé en ce que** chaque étage de tréfilage comprend une préfilière et filière ainsi qu'une chambre sous pression, **en ce que** sur la préfilière est disposé dans chaque cas un distributeur de lubrifiant, **en ce que** le dispositif de chauffage est prévu dans la chambre sous pression, et **en ce que** le mouvement ou la position du coulisseau (10) peut être surveillée au moyen de capteurs (17) pour détecter immédiatement les conditions de pression.

5. Dispositif selon la revendication 4, **caractérisé en ce que** la chambre sous pression (3) comporte des trous latéraux ou découpes (13) destinés à recevoir des éléments chauffants de préférence électriques ainsi qu'un trou (14) pour une sonde de température.

6. Dispositif selon la revendication 4 ou 5, **caractérisé en ce que** pour former l'ensemble constructif, les logements (2 ; 4) de la préfilière et de la filière ainsi que la chambre sous pression (3) comprennent des trous d'ajustement (15) s'étendant dans la direction du tréfilage, pour guider des boulons de serrage et de fixation.

7. Dispositif selon l'une des revendications 4 à 6, **caractérisé par** un dispositif de régulation de pression/température qui surveille les conditions de pression et de température de toutes les chambres sous pression dans les chambres sous pression des étages de tréfilage et qui autorise le début ainsi que le redémarrage de l'installation de tréfilage et commande un refroidissement de la filière, connu en soi, conformément à des paramètres qui peuvent être prédéterminés.
